# EUROPÄISCHE PATENTSCHRIFT

(11) **EP 0 075 089 B1**
(45) Veröffentlichungstag und Bekanntmachung des Hinweises auf die Patenterteilung: **05.06.1985**
(21) Anmeldenummer: 82106707.1
(22) Anmeldetag: 24.07.1982
(51) Int. Cl.: E04G 21/18

(54) **Vorrichtung zum Festlegen eines Richtscheites bei zu verkleidenden Wänden**
Guide fixing device for covering walls
Dispositif de fixation d'un guide pour le revêtement de parois

(30) Priorität: 13.08.1981 DE 3132013; 01.04.1982 DE 3212090
(43) Veröffentlichungstag der Anmeldung: 30.03.1983
(73) Patentinhaber: Hummel, Heinz, D-4518 Bad Laer (DE); Kaiser, Bernhard, D-4500 Osnabrück (DE)
(72) Erfinder: Hummel, Heinz, D-4518 Bad Laer (DE); Kaiser, Bernhard, D-4500 Osnabrück (DE)
(74) Vertreter: Habbel, Hans-Georg, Dipl.-Ing.

## Beschreibung

Die Erfindung bezieht sich auf eine Richtscheitklammer gemäß dem Oberbegriff des Hauptanspruches.

Aus dem DE-GM 76 08 909 ist eine Richtscheitklammer bekannt, die mit einem aus Holz bestehenden Richtscheit zum Einsatz kommt und eine Verstellung in einer Ebene in zwei Richtungen ermöglicht. Die Verstellung erfolgt dabei über hülsenförmige, fest miteinander verbundene Bauteile, die einerseits den Abstandshalter und andererseits den Verbindungshalter umgreifen und beide mit Festlegmitteln ausgerüstet sein müssen. Die am Verbindungshalter angeordnete Befestigungsplatte wird über Nägel od. dgl. an der Wand festgelegt. Die Festlegung des Richtscheites erfolgt über eine Schraubzwinge. Die Vorrichtung ist aufgrund der Laschen nur schwer ineinander einzusetzen, wobei bei Ansatz von Mörtel od. dgl. im Inneren der Laschen Reinigungsarbeiten nur kompliziert durchzuführen sind. Der Einsatz eines aus Holz bestehenden Richtscheites hat den Nachteil, daß witterungsbedingt Verziehungen auftreten können, wodurch auch die Halterung des Richtscheits am Abstandshalter beeinträchtigt wird.

Aus der US-PS 18 72 860 ist ein aus einem Metallhohlprofil bestehendes Richtscheit bekanntgeworden, das mit über die Höhe angeordneten Befestigungsbohrungen ausgerüstet ist, an die ein kompliziert ausgebildete Halterungseinrichtung für eine Richtschnur angeschlossen werden kann. Die Halterung des Richtscheites erfolgt entweder über Anschlußmittel, die beispielsweise an einem Pfeiler angreifen oder über eine Bodenplatte, die rund ausgebildet ist und das Richtscheit mittig aufnimmt. Bei der bekannten Anordnung ist es zwingend erforderlich, daß das Richtscheit stets im Abstand von der Mauer' angeordnet wird, d. h. ein Aufmauern beispielsweise der Innenwand unmittelbar in Anlage an das Richtscheit ist nicht möglich.

Der Erfindung liegt die Aufgabe zugrunde, eine Richtscheitklammer zu schaffen, die eine beliebige Aufstellung des Richtscheites im Abstand von der Mauer ermöglicht, gleichzeitig aber auch eine Anlage des Richtscheites an der Mauer selbst möglich macht, wobei beliebige Höhen mittels des Richtscheites erreichbar sein sollen.

Diese der Erfindung zugrundeliegende Aufgabe wird durch die in den Ansprüchen genannten Merkmale gelöst, insbesondere dadurch, daß ein Metallprofil als Richtscheit eingesetzt wird, das eine schlitzförmige, sich in Längsachse des Richtscheites erstreckende Öffnung aufweist, in die über eine Klemmplatte die entsprechende Haltevorrichtung eingesetzt werden kann.

Die Befestigungsplatte der Haltevorrichtung ist ebenso wie die Verbindungslasche mit einer schlitzförmigen Aufnahmeöffnung versehen, so daß ein beliebiges Verstellen möglich ist und insbesondere bezüglich der Befestigungsplatte ein Ansetzen der Platte auch an beim Aufmauern des Mauerwerkes eingesetzte Bolzen od. dgl. möglich wird.

Die Bodenplatte ist so ausgebildet, daß das eigentliche Richtscheit in der Ecke der Bodenplatte angeordnet ist, so daß eine Anordnung des Richtscheites beispielsweise auf der Innenseite eines Mauerwerkes im unmittelbaren Eckbereich möglich wird.

Ausführungsbeispiele der Erfindung werden nachfolgend anhand der Zeichnungen erläutert.

Die Zeichnungen zeigen dabei in
Figur 1 in einer schematischen Draufsicht die Anordnung des Richtscheites mit der zugehörigen Klammer, in
Figur 2 in einer schaubildlichen Darstellung auseinandergezogen das Richtscheit mit der Klammer, in
Figur 3 ein der Verbindung mehrerer Richtscheite übereinander dienendes Verbindungsstück, in
Figur 4 eine Bodenplatte mit angesetztem Aufnahmestutzen und in
Figur 5 eine Anschlußplatte zur Verbindung mit dem Richtscheit und zum Einsatz beispielsweise in eine Fuge des Mauerwerkes.

In Fig. 1 sind mit 1 und 2 zwei rechtwinklig zueinanderstehende Rohmauerwerksteile bezeichnet, mit 3 ein Teil der anzubringenden Klinkerschicht, mit 4 eine Richtschnur, die zur Ausrichtung der Klinkerschicht dient. Mit 5 ist allgemein ein Richtscheit bezeichnet, das einen Richtschnurhalter 6 trägt, der höhenverstellbar ist, während die eigentliche Richtscheitklammer das Bezugszeichen 7 trägt.

Der Aufbau des Richtschnurhalters 6 und der Richtscheitklammer 7 geht deutlicher aus Fig. 2 hervor.

In Fig. 2 ist mit 8 ein Abstandsbolzen bezeichnet, der über eine Klemmscheibe 11 an einem über die ganze Höhe durchgehenden Führungsschlitz 12 des Richtscheites 5 festlegbar ist. Der Abstandsbolzen 8 weist auf seinem dem Richtscheit 5 abgewandten Ende ein Gewinde 14 auf, mit dem zwei Kontermuttern 15 und 16 kämmen. An dem Abstandsbolzen 8 ist eine Verbindungslasche 9 festgelegt, die einen Langlochschlitz 17 besitzt und durch die Kontermuttern 15 und 16 auf diese Weise in ihrer Längsachse verstellbar am Abstandsbolzen 8 befestigbar ist, wobei durch Betätigen der Kontermuttern 15 und 16 die Verbindungslasche 9 selbst wiederum auch in Längsachse des Abstandsbolzens 8 verstellbar ist.

An ihrem der Befestigungsstelle abgewandten Ende trägt die Verbindungslasche 9 eine Befestigungsplatte 10, die beispielsweise mit vier Bohrungen 18 ausgerüstet ist, durch die Befestigungsbolzen od. dgl. hindurchgeführt werden können und einen Schlitz 21 aufweist, mit denen nunmehr die Befestigungsplatte 10 gemäß dem Ausführungsbeispiel in Fig. 1 an dem Rohmauerwerk 1 festgelegt werden kann. Der Schlitz 21 öffnet sich zur einen Seite der Platte 10, die so auf einen eingemauerten Bolzen aufgeschoben werden kann.

Der Richtschnurhalter 6 weist eine Betätigungsklemmschraube 19 auf und trägt weiterhin einen sogenannten Schnurnippel 20, der zum Anschluß der Richtschnur 4 dient. Durch Betätigen der Klemmschraube 19 kann der Richtschnurhalter 6 in seiner Höhenlage beliebig eingerichtet werden.

Aus der Darstellung in Fig. 1 ist ersichtlich, daß durch die Richtscheitklammer 7 die Anordnung des Richtscheites derart möglich ist, daß ein genügender Freiraum zum Erstellen der Verkleidung 3 geschaffen wird, wobei diese Verkleidung 3 schon den winklig anschließenden Verkleidungsstein 3a aufweist, an den dann später die Richtschnur angelegt werden kann.

Fig. 3 zeigt, daß zwei Richtscheithohlprofile 5 auf ein Verbindungsstück 26 aufgesetzt werden können, so daß nach Anbringen des unteren Richtscheites ein beliebig hohes Aufsetzen weiterer Richtscheite 5 ohne Schwierigkeiten möglich wird, wobei die Verbindung der Richtscheite miteinander und mit dem Verbindungsstück 26 über Klemmelemente 25 erfolgen kann, wie sie in Fig. 3 dargestellt sind. Diese Klemmelemente weisen ähnlich der Klemmplatte 11 eine Klemmplatte auf, die einen Gewindebolzen 30 trägt, der eine Festlegmutter 31 aufnimmt, mit der nunmehr ein Festklemmen der Bauteile aneinander erfolgen kann.

Um ein Aufmauern auch des Rohmauerwerkes zu ermöglichen und ein Haltern des Richtscheites ohne zusätzliche Richtscheitklammer, ist eine Bodenplatte 23 (Fig. 4) vorgesehen, die rechteckig ausgebildet ist und in einer Ecke einen Aufnahmestutzen 24 aufweist, dessen Außendurchmesser dem Innendurchmesser eines Richtscheites entspricht. Auf diesen Aufnahmestutzen kann nunmehr das Richtscheit auf-' gesetzt werden und das Richtscheit kann dadurch in die Ecke eines Mauerwerkes eingesetzt werden. Auch hier erfolgt das Festlegen über die Klemmelemente 25.

In Fig. 5 ist eine Anschlußplatte 27 dargestellt, die beispielsweise in die Fuge eines Mauerwerkes eingesetzt werden kann und die eine Schlitzlasche 29 aufweist, die einen mit dem Schlitz 12 eines Richtscheites zusammenwirkenden Schlitz aufweist und über Klemmelemente 25 befestigt werden kann. Weiterhin weist diese Anschlußplatte 27 Laschen 28 auf, die dem Anschluß von Befestigungshölzern od. dgl. dienen.

Durch die erfindungsgemäße Anordnung wird erreicht, daß ein genaues Ausrichten möglich wird, auch über einen langen Zeitraum und witterungsunabhängig und daß das Anschließen der Befestigungsmittel in einfachster Weise möglich wird, wobei beispielsweise auch Verschmutzungsgefahren dadurch ausgeschaltet sind, daß das Gewinde auf dem Abstandsbolzen 8 wesentlich Leichter mit einer Stahlbürste von anhaftendem Mörtel gereinigt werden kann als geschlossene hülsenförmige Laschen, wie sie zum Stand der Technik gehören.

## Patentansprüche

1. Richtscheitklammer zum Festlegen eines Richtscheites bei aufzumauernden oder zu verklinkernden Wänden mit einem mit dem Richtscheit (5) verbindbaren Abstandshalter (8), an dem über einen Verbindungshalter (9) eine Befestigungsplatte (10) anschließt, wobei der Verbindungshalter (9) in seiner Längsache verstellbar an dem Abstandshalter (8) in dessen Längsachse verstellbar anschließt und die Ebene der Befestigungsplatte (10) sich senkrecht zur Längsachse des Verbindungshalters (9) erstreckt, gekennzeichnet durch
a) ein Metallprofil als Richtscheit (5) mit einer schlitzförmigen sich in Längsachse des Richtscheites erstreckenden Öffnung (12),
b) die Ausbildung des Abstandshalters als Abstandsbolzen (8),
c) die Ausbildung des Verbindungshalters als Verbindungslasche (9),
d) einen Gewindebereich (14) mit Kontermuttern (15, 16) am Abstandsbolzen (8) und eine Langlochbohrung (17) in der Verbindungslasche (9), die mittels der Kontermuttern (15, 16) festlegbar ist,
e) eine an dem dem Verbindungsbereich (14) gegenüberliegenden Ende des Abstandsbolzens (8) angeordnete Klemmscheibe (11) und einen Gewindebereich zur Aufnahme einer Klemmutter zur Festlegung des Abstandshalters (8) in der schlitzförmigen Öffnung (12) des Richtscheites (5).

2. Richtscheitklammer nach Anspruch 1, dadurch gekennzeichnet, daß die schlitzförmige Öffnung (12) über die ganze Höhe des Richtscheites (5) verläuft.

3. Richtscheitklammer nach Anspruch 1 und 2, dadurch gekennzeichnet, daß das Richtscheit (5) als Vierkantmetallhohlprofil ausgebildet ist.

4. Richtscheitklammer nach Anspruch 3, dadurch gekennzeichnet, daß das Richtscheit (5) aus Aluminium besteht.

5. Richtscheitklammer nach Anspruch 1, dadurch gekennzeichnet, daß die Befestigungsplatte (10) mit einem Schlitz zur Aufnahme von Befestigungsmitteln ausgerüstet ist.

6. Richtscheitklammer wenigstens nach Anspruch 1, dadurch gekennzeichnet, daß die Langlochbohrung (17) in der Verbindungslasche (9) zur der Befestigungsplatte (10) abgewandten Seite der Verbindungslasche (9) offen ist.

7. Richtscheitklammer nach Anspruch 5, dadurch gekennzeichnet, daß der Schlitz in der Befestigungsplatte (10) zu seiner freien Randkante hin offen ist.

8. Richtscheitklammer wenigstens nach Anspruch 1 mit einer einen Aufnahmestutzen aufweisenden Bodenplatte zur Aufnahme und Halterung des Richtscheites (5), dadurch gekennzeichnet, daß der Aufnahmestutzen (24) an einer Eckkante der rechtwinklig ausgebildeten Bodenplatte (23) angeordnet ist.

9. Richtscheitklammer nach einem oder mehreren der vorhergehenden Ansprüche, gekennzeichnet durch ein Verbindungsstück als Vierkantmetallhohlprofil mit einer schlitzförmigen Öffnung (12a), dessen Außenabmessungen den Innenabmessungen des Richtscheites (5) entsprechen.

10. Richtscheitklammer nach einem oder mehreren der vorhergehenden Ansprüche, gekennzeichnet durch Klemmelemente (25) mit einer Klemmplatte, einem Gewindebolzen (30) und einer Festiegmutter (31) zum Einsatz in die schlitzförmige Öffnung (12, 12a) der Vierkantmetallhohlprofile.

11. Richtscheitklammer nach einem oder mehreren der vorhergehenden Ansprüche, gekennzeichnet durch eine Anschlußplatte (27) mit Befestigungslaschen (28) und wenigstens einer Schlitzlasche (29) zum Anschluß an das Richtscheit.

## Claims

1. Straightedge clamp for fixing a straightedge in the case of walls which are to be built up or provided with clinker bricks having a spacer (8), which can be connected to the straightedge (5) and to which is connected a fastening plate (10) by means of a connecting retainer (9), the connecting retainer (9) being connected, so as to be adjustable in its longitudinal axis, to the spacer (8) so as to be adjustable in the longitudinal axis of the latter, and the plane of the fastening plate (10) extending perpendicularly to the longitudinal axis of the connecting retainer (9), characterised by:
a) a metal profile as a straightedge (5), having a slot-like opening (12) extending in the longitudinal axis of the straightedge,
b) the spacer being designed as a spacer stud (8),
c) the connecting retainer being designed as a connecting strap (9),
d) a threaded area (14) with lock nuts (15,16) on the spacer stud (8) and a slot hole (17) in the connecting strap (9), which can be fastened by means of the lock nuts (15, 16),
e) a clamping plate (11) arranged on the end of the spacer stud (8) opposite the connecting area (14), and a threaded area for accommodating a clamping nut for fixing the spacer (8) in the slot-like opening (12) of the straightedge (5).

2. Straightedge clamp according to Claim 1, characterised in that the slot-like opening (12) runs over the entire height of the straightedge (5).

3. Straightedge clamp according to Claims 1 and 2, characterised in that the straightedge (5) is designed as a square hollow metal section.

4. Straightedge clamp according to Claim 3, characterised in that the straightedge (5) is made of aluminium.

5. Straightedge clamp according to Claim 1, characterised in that the fastening plate (10) is equipped with a slot for accommodating fastening means.

6. Straightedge clamp at least according to Claim 1, characterised in that the slot hole (17) in the connecting strap (9) is open towards the side, facing away from the fastening plate (10), of the connecting strap (9).

7. Straightedge clamp according to Claim 5, characterised in that the slot in the fastening plate (10) is open towards its free boundary edge.

8. Straightedge clamp at least according to Claim 1, with a base plate, having a receiving connector, for receiving and retaining the straightedge (5), characterised in that the receiving connector (24) is arranged at a corner edge of the rectangularly designed base plate (23).

9. Straightedge clamp according to one or more of the preceding claims, characterised by a connecting piece as a square hollow metal section with a slot-like opening (12a), the outside dimensions of which correspond to the inside dimensions of the straightedge (5).

10. Straightedge clamp according to one or more of the preceding claims, characterised by clamping elements (25) having a clamping plate, a threaded stud (30) and a securing nut (31) for insertion into the slot-like opening (12. 12a) of the square hollow metal sections.

11. Straightedge clamp according to one or more of the preceding claims, characterised by a connecting plate (27) with fixing straps (28) and at least one slotted strap (29) for connecting to the straightedge.

## Revendications

1. Pince pour règle d'alignement, pour la fixation d'une règle d'alignement, pour des parois à élever ou à revêtir de carreaux, avec un distanceur (8) pouvant être assemblé à la règle d'alignement (5), auquel se raccorde, par l'intermédiaire d'un support de liaison (9), une plaque de fixation (10), le support de liaison (9), réglable selon son axe longitudinal, se raccordant de manière réglable selon son axe longitudinal, au distanceur (8), et le plan de la plaque de fixation (10) s'étendant perpendiculairement à l'axe longitudinal du support de liaison (9), caractérisée par :
a) un profilé métallique comme règle d'alignement (5), avec une ouverture (12) en forme de fente, s'étendant selon l'axe longitudinal de la règle d'alignement ;
b) la conformation du distanceur en boulon distanceur (8) ;
c) la conformation du support de liaison en bride de liaison (9) ;
d) une région filetée (14) à contre-écrous (15, 16) sur le boulon distanceur (8) et une forure en trou allongé (17) dans la bride de liaison (9) qui peut être fixée au moyen des contre-écrous (15, 16) ;
e) un plateau de serrage (11) disposé à l'extrémité du boulon distanceur (8) opposée à la région d'assemblage (14), et une région filetée pour recevoir un écrou de serrage pour la fixation du distanceur (8) dans l'ouverture en forme de fente (12) de la règle d'alignement (5).

2. Pince pour règle d'alignement suivant la revendication 1, caractérisée en ce que l'ouverture en forme de fente (12) s'étend sur toute la hauteur de la règle d'alignement (5).

3. Pince pour règle d'alignement suivant les revendications 1 et 2, caractérisée en ce que la règle d'alignement (5) est formée par un profilé métallique creux, de section quadrangulaire.

4. Pince pour règle d'alignement suivant la revendication 3, caractérisée en ce que la règle d'alignement (5) est en aluminium.

5. Pince pour règle d'alignement suivant la revendication 1, caractérisée en ce que la plaque de fixation (10) est équipée d'une fente pour la réception de moyens de fixation.

6. Pince pour règle d'alignement suivant au moins la revendication 1, caractérisée en ce que la forure en trou allongé (17) dans la bride de liaison (9), est ouverte vers le côté de la bride de liaison (9) opposé à la plaque de fixation (10).

7. Pince pour règle d'alignement suivant la revendication 5, caractérisée en ce que la fente dans la plaque de fixation (10) est ouverte vers son bord libre.

8. Pince pour règle d'alignement suivant au moins la revendication 1, avec une plaque de base comportant un manchon récepteur pour recevoir et maintenir la règle d'alignement (5), caractérisée en ce que le manchon récepteur (24) est disposé à un bord de coin de la plaque de base (23), de conformation à angle droit.

9. Pince pour règle d'alignement suivant une ou plusieurs des revendications précédentes, caractérisée par une pièce d'assemblage en profilé métallique creux à section quadrangulaire, avec une ouverture (12a) en forme de fente, dont les dimensions extérieures correspondent aux dimensions intérieures de la règle d'alignement.

10. Pince pour règle d'alignement suivant une ou plusieurs des revendications précédentes, caractérisée par des éléments de serrage (25) avec une plaque de serrage, un boulon fileté (30) et un écrou de fixation (31) pour le montage dans l'ouverture en forme de fente (12, 12a) des profilés métalliques creux à section quadrangulaire.

11. Pince pour règle d'alignement suivant une ou plusieurs des revendications précédentes, caractérisée par une plaque de raccordement (27) avec des brides de fixation (28) et au moins une bride à fente (29) pour le raccordement à ia règle d'alignement.
